# EUROPÄISCHE PATENTSCHRIFT

(11) **EP 1 136 340 B1**
(45) Veröffentlichungstag und Bekanntmachung des Hinweises auf die Patenterteilung: **18.05.2005**
(21) Anmeldenummer: 01106770.9
(22) Anmeldetag: 17.03.2001
(51) Int. Cl.: B61F 15/28, H01R 39/38, H01R 39/64

(54) **Erdungskontakt**
Earthing contact
Contact de mise à la terre

(30) Priorität: 20.03.2000 DE 10013491
(43) Veröffentlichungstag der Anmeldung: 26.09.2001
(73) Patentinhaber: Schunk Metall und Kunststoff GmbH, D-35435 Wettenberg (DE)
(72) Erfinder: Schneider, Lothar, 35444 Biebertal (DE)
(74) Vertreter: Stoffregen, Hans-Herbert, Dr. Dipl.-Phys.

(56) Entgegenhaltungen:
- EP-A- 0 579 123
- CH-A- 106 070
- DE-B- 1 229 577
- DE-B- 1 286 071

## Beschreibung

Die Erfindung bezieht sich auf einen Erdungskontakt zur Übertragung von Strömen zwischen feststehenden Fahrzeugteilen eines elektrisch angetriebenen Fahrzeuges, insbesondere bestimmt für Schienennahverkehr, und dessen drehender Radachse, vorzugsweise mit erdungskontaktseitig vorhandener koaxial zu ihrer Mittelachse verlaufender zentraler Ausnehmung, umfassend eine mittelbar oder unmittelbar von der Radachse ausgehende vorzugsweise die Ausnehmung abdeckende Kontaktscheibe, eine mit dem feststehenden Fahrzeugteil wie Lagergehäuse verbundene Abdeckung, von der ein kontaktscheibenfernliegende einen Bund aufweisendes Kontaktelement wie Kohlebürste ausgeht, sowie ein Druck- wie Federelement, durch das das Kontaktelement und die Kontaktscheibe kraftbeaufschlagt miteinander wechselwirken, wobei das Druckelement von der Abdeckung ausgeht und das von der Mittelachse der Radachse durchsetzte oder koaxial diese umgebende Kontaktelement in Richtung der Kontaktscheibe kraftbeaufschlagt.

Arbeitsströme von elektrisch betriebenen Fahrzeugen können über Achswellen und Achsräder zur Fahrschiene und damit zur Energiequelle zurückgeführt werden. Die Übertragung von den feststehenden Fahrzeugteilen auf die drehenden Achsen erfolgt dabei mit speziellen Strombrücken, die üblicherweise als Rückstrom-/Erdungskontakte bezeichnet werden.

Die Wälzlager von Achsen können im Notstrom- oder Störstromkreis liegen. Um erstere gegen Stromdurchgang und somit gegen Zerstörung zu schützen, muss der Rückstrom-/Erdungskontakt eine niederohmige Brücke bilden. Bei einer über dem Lager anstehenden Spannung ab zum Beispiel 1 V (Fritt-Spannung) beginnt der Stromfluss durch das Lager. Verbunden mit einer sprunghaft ansteigenden Strommenge sinkt der Wert der Übergangsspannung anschließend auf nur ca. 0,5 V ab.

Rückstrom-/Erdungskontakte sollen bei allen Betriebssituationen des Fahrzeuges eine gute und sichere elektrische Verbindung zwischen dem Rückstrom-Erdungsanschluss am Fahrzeug und der Radachse auf einem definierten Stromweg herstellen.

Bei bekannten Rückstrom- und Erdungskontakten liegt vorzugsweise ein als Kohlebürste ausgebildetes Kontaktelement auf einer Kontaktscheibe an, die ihrerseits über zum Beispiel einen Flansch mit der Radachse verbunden ist. Die Kontaktscheibe kann aus Stahl oder Kohlenstoff bestehen. Bekannte Erdungskontakte, deren Hauptaufgaben Übertragung von Arbeitsstrom, Übertragung von Signalstrom und Fahrzeug- bzw. Schutzerdung sind, sind der DE-OS 1 953 043, der DE 41 27 336 A1 oder dem DE 92 10 799 U1 zu entnehmen.

Ein Erdungskontakt für außengelagerte Schienenfahrzeuge ist unter der Bezeichnung "MONAX" bekannt und wird von der Anmelderin vertrieben. Dabei weist die Achse einen zentralen Ausbruch auf, in der ein Achseinsatz eingebracht und elektrisch und mechanisch mit der Triebachse verbunden ist. In dem Achseinsatz selbst ist leicht taumelnd ein Druckteil gelagert, wobei die Teleskopbewegung des Druckteils in axialer Richtung durch einen Anschlag begrenzt wird. Stirnseitig auf dem Druckteil ist die Kontaktscheibe montiert und mittels eines Spannstiftes gegen Verdrehen gesichert. Die Kontaktscheibe selbst ist über ein Stromseil elektrisch leitend mit dem Achseinsatz verbunden.

Von einem Deckel, der eine Stromzuführung besitzt, geht eine koaxial zum Rad verlaufende Ringbürste aus, die auf der Kontaktscheibe aufliegt. Dabei wird die Kontaktscheibe mittels der in dem Achseinsatz vorhandenen Schraubenfeder in Richtung der Ringbürste gedrückt, um den erforderlichen elektrisch leitenden Kontakt herzustellen.

Ein Erdungskontakt der eingangs genannten Art ist der DE-B-1 229 577 zu entnehmen, bei der Führungsstifte für das Verstellen einer Kohlebürste vorgesehen sind, die von einer Platte ausgehen, die mit der Kohlebürste verschraubt ist.

Bei einem Erdungskontakt nach der DE-B 1 286 071 wird eine Kohlebürste von einem topfförmigen Abschnitt eines Kontaktstückes aufgenommen, das über gummielastische Ringscheiben gegenüber einem Lagergehäuse abgestützt ist.

Der vorliegenden Erfindung liegt das Problem zu Grunde, einen Erdungskontakt der eingangs genannten Art so weiterzubilden, dass eine Vereinfachung des Aufbaus sowie eine problemlose Wartung ermöglicht wird, ohne dass Änderungen an der Bauhöhe selbst erfolgen müssen. Gleichzeitig soll sichergestellt werden, dass stoßartige Bewegungen wie Schläge gegenüber dem Kontaktelement gedämpft werden. Auch ist sicherzustellen, dass das Kontaktelement nicht in einem Umfang verschlissen werden kann, dass eine Beschädigung der Kontaktscheibe auftritt.

Zur Lösung des Problems sieht die Erfindung im Wesentlichen vor, dass das Kontaktelement von einer von der Abdeckung ausgehenden scheibenförmigen Führung gleitend aufgenommen ist und dass der kontaktscheibenfernliegende Bund des Kontaktelementes in Bezug auf die Führung ein Anschlag ist.

Das Druckelement wie vorzugsweise Schraubendruckfeder wird von der zentralen Aussparung der Achse in die vorzugsweise als Deckel ausgebildete Abdeckung des Erdungskontaktes verlagert, wodurch eine einfache Wartung möglich ist. Im Falle einer Wartung ist es nunmehr nur noch erforderlich, dass die Abdeckung entfernt wird. Bei dem herkömmlichen MONAX-Erdungskontakt mussten dagegen neben dem Entfernen der Abdeckung und Herausziehen des Achseinsatzes auch die mit der Radachse verbundenen Litzen gelöst werden.

Des Weiteren kann das Kontaktelement zentrisch von dem Druck- wie Federelement kraftbeaufschlagt werden, so dass eine Vergleichmäßigung der Druckübertragung und damit auch der Abnutzung des Kontaktelementes bzw. der Kontaktscheiben gegeben ist.

Da von den äußeren Abmessungen Veränderungen nicht erforderlich sind, können entsprechende Erdungskontakte die herkömmlichen ohne Weiteres ersetzen, also insbesondere bei Radiallagem für außen gelagerte Schienenfahrzeuge, also für Achsen gemäß DIN 25109 zum Einsatz gelangen.

Bei der aus elektrisch isolierendem Material bestehenden Führung handelt es sich vorzugsweise um eine solche aus Gummimaterial, die zu einer Dämpfung von Stößen und in axialer Richtung nicht mehr zu einer Zwangsführung des Kontaktelementes führt. Dadurch ist gewährleistet, dass das Kontaktelement bedingt durch die Kraftbeaufschlagung vollflächig an der Kontaktscheibe anliegt. Ferner ist das Kontaktelement wie Kohlebürste vorzugsweise quaderförmig ausgebildet, so dass die Führung eine der Querschnittsgeometrie des Kontaktelementes entsprechende Aussparung wie eine rechteckförmige Aussparung aufweist, wodurch eine Verdrehsicherung des Kontaktelementes gegeben ist.

Durch den von zur Kontaktscheibe fernliegendem Stirnbereich ausgehenden Bund ergibt sich eine Montagehilfe, die sicherstellt, dass die Kohlebürste durch die Führung nicht hindurchgedrückt werden. Gleichzeitig dient der Bund als Begrenzung der Abnutzung, so dass sichergestellt ist, dass das Kontaktelement wie Kohlebürste nicht in einem Umfang verschlissen werden kann, dass die eingepressten Stromseile unmittelbar mit der Kontaktscheibe in Berührung gelangen.

Des Weiteren weist das Kontaktelement kontaktflächenseitig zumindest eine Aussparung wie Schlitz auf, damit Abrieb weggeführt werden kann, ohne dass der gewünschte flächige Kontakt zwischen Kontaktelement und Kontaktscheibe durch Abrieb beeinträchtigt wird.

Bei dem Federelement handelt es sich vorzugsweise um eine Schraubendruckfeder, die gegenüber dem Kontaktelement elektrisch isoliert ist, insbesondere in einer zentralen von der Mittelachse durchsetzten Aussparung des Kontaktelementes aufliegt, die bodenseitig einen elektrisch isolierenden Einsatz aufweist oder als solcher ausgebildet ist, wobei der Einsatz Abstützung für das Federelement selbst ist. Zur eindeutigen Positionierung des Federelementes geht innenseitig von der Abdeckung ein Vorsprung aus, der von dem Federelement umgeben wird.

Die Abdeckung ist gegenüber dem feststehenden Gehäuseteil wie Lagergehäuse über einen aus elektrisch isolierendem Material bestehenden Ring beabstandet, wodurch sichergestellt ist, dass definierte Stromwege fließen; denn das Kontaktelement wie die Kohlebürste ist einerseits über die Führung und andererseits über die als Abstützung für das Federelement dienenden Einsatz gegenüber der Abdeckung elektrisch isoliert, so dass der Strom ausschließlich über die von dem Kontaktelement ausgehenden Litzen fließt. Es steht folglich ein Erdungskontakt zur Verfügung, der eine niederohmige Strombrücke bildet.

Des Weiteren ist vorgesehen, dass die Kontaktscheibe über ein mittig diese durchsetzendes Befestigungselement mit die Achse bzw. die zentrale Ausnehmung abdeckendem Zwischenscheibenelement verbunden ist und dass das Kontaktelement eine fluchtend auf das Befestigungselement ausgerichtete und dieses beabstandet umgebende Aussparung wie Durchgangsloch aufweist. Durch diese Maßnahme ist sichergestellt, dass die Befestigung zu einer Beschädigung des Kontaktelementes nicht führt.

Ferner sollte die Abdeckung wie schalenförmiges Deckelelement über den Dichtungsring durchsetzende Verbindungselemente wie Schrauben mit dem feststehenden Fahrzeugteil wie Lagergehäuse verbunden sein, wobei die Befestigungselemente jeweils gegenüber der Abdeckung elektrisch isoliert sind. Dazu ist vorgesehen, dass zwischen der Abdeckung und dem Befestigungselement eine aus elektrisch isolierendem Material bestehende Buchse verläuft. Auch durch diese Maßnahme ist zusätzlich gewährleistet, dass ein gewünschter definierter Stromfluss sichergestellt ist.

Der erfindungsgemäße Erdungskontakt besteht vorzugsweise aus zwei vormontierten Einheiten, von denen die eine die Kontaktscheibe und die andere die Abdeckung mit dem Federelement und dem Kontaktelement umfasst. Ferner kann der Zwischenring selbst Teil der die Abdeckung umfassenden Einheit sein.

Besteht das Kontaktelement vorzugsweise aus Kohlenstoff und/oder die Kontaktplatte zumindest kontaktelementseitig ebenfalls aus Kohlenstoff oder enthält diesen, so kann das Kontaktelement auch aus Bronzegraphit bestehen und/oder die Kontaktplatte aus Stahlmaterial.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: eine Draufsicht auf einen erfindungsgemäßen Erdungskontakt,
- Fig. 2: einen Schnitt entlang der Linie A-A in Fig. 1 und
- Fig. 3: eine Ansicht in Richtung des in dem Erdungskontakt vorhandenen Kontaktelementes.

In den Figuren ist der prinzipielle Aufbau eines erfindungsgemäßen Erdungskontaktes 10 insbesondere bestimmt für außengelagerte Schienenfahrzeuge mit einem Stromfluss bis vorzugsweise 300 A dargestellt. Über den Erdungskontakt 10 soll ein definierter Stromfluss zwischen einer Achse 12 und einem feststehenden Gehäuseteil wie Lagergehäuse 14 eines elektrisch angetriebenen Fahrzeuges erfolgen. Die Achse 12 weist eine von dessen Mittelachse 16 durchsetzte zentrale Aussparung 18 auf, die von einer als Zwischenplatte bezeichneten Abdeckung 20 verschließbar ist, von der ihrerseits eine Kontaktscheibe 22 ausgeht, die aus Kohlenstoffmaterial oder dieses enthaltend oder zum Beispiel aus Stahl bestehen kann. Insoweit wird jedoch auf hinlänglich von Erdungskontakten bekannte Materialien verwiesen.

Mit dem Lagergehäuse 14 ist eine Abdeckung 24 über Befestigungselemente wie Schrauben 26 lösbar verbunden. Die Abdeckung 24 - nachstehend Deckel genannt - weist eine bei montiertem Erdungskontakt 10 von der Mittelachse 16 durchsetzten inneren Vorsprung 28 auf, der als Fixierung für ein Druckelement wie Schraubendruckfeder 30 dient, die ihrerseits auf ein Kontaktelement wie Kohlebürste 32 einwirkt, um diese in Richtung der Kontaktscheibe 22 kraftzubeaufschlagen. Hierdurch wird sichergestellt, dass der erforderliche elektrisch leitende Kontakt zwischen Kontaktscheibe 22 und Kohlebürste 32 und somit eine niederohmige Strombrücke besteht.

Die Kohlebürste 32 ist quaderförmig ausgebildet und weist kontaktscheibenfernliegend einen Bund 34 auf. Ferner ist die Kohlebürste 32 von einem aus zum Beispiel Hartgummimaterial bestehenden Scheibenelement 36 geführt aufgenommen, das mit dem Deckel 24 lösbar verbunden ist. Die Führung 36 weist folglich eine Aussparung auf, die der Querschnittsgeometrie der Kohlebürste 32 entspricht. Durch die Geometrie der Kohlebürste 32 bedingt bietet die Führung 36 gleichzeitig eine Verdrehsicherung.

Die Kohlebürste 32 weist des Weiteren eine zentrale Bohrung 38 auf, die von der in Bezug auf die Kontaktscheibe 22 fernliegenden Stirnfläche 40 der Kohlebürste 32 ausgeht. Bodenseitig ist die Bohrung 38 durch einen aus elektrisch isolierendem Material bestehenden Einsatz 40 abgedeckt, der als Abstützung für die Schraubendruckfeder 30 dient. Folglich ist diese gegenüber der Kohlebürste 32 elektrisch isoliert.

Der Deckel 24 weist einen inneren umlaufenden zylinderischen Abschnitt 42 auf, der von einem aus elektrisch isolierendem Material bestehenden Zwischenring 44 umgeben ist, der von den Schrauben 26 durchsetzt wird. Diese sind des Weiteren im Bereich des Deckels 24 von einer Isolierbuchse 46 umgeben. Hierdurch ist sichergestellt, dass der Deckel 24 gegenüber dem Lagergehäuse 14 elektrisch isoliert ist.

Von der Kohlebürste 32 gehen Litzen 48 aus, die über Schrauben 50 mit dem Deckel 24 verbunden sind. Ferner weist der Deckel 24 eine Anschlussfahne 52 auf, die elektrisch leitend mit zu dem Fahrzeugteil führenden Erdungslitzen verbunden ist, um definierte Stromwege herzustellen.

Die Kohlebürste 32 besitzt kontaktflächenseitig Schlitze 54 (Fig. 3), um durch Abrieb bedingten Staub ableiten zu können. Hierdurch ist stets der gewünschte flächige Kontakt zwischen der Kontaktscheibe 22 und der Kohlebürste 32 sichergestellt ist, wodurch wiederum der gewünschte niederohmige Übergang gewährleistet ist.

Des Weiteren ist die Kontaktscheibe 22 mit dem Zwischenscheibenelement 20 vorzugsweise über eine Schraube 56 verbunden, die entlang der Mittelachse 16 der Radachse 12 verläuft.

Über einen Stift 58 ist sodann die Kontaktscheibe 22 gegenüber der Zwischenscheibe 20 drehgesichert, die in geeigneter Weise mit der Achse 12 selbst verbunden ist. Das Kontaktelement bzw. die Kohlebürste 32 weist des Weiteren ein Durchgangsloch 60 auf, durch das sichergestellt ist, dass unabhängig vom Abrieb der Kohlebürste 32 diese durch das die Kontaktscheibe 22 sichernde Befestigungselement 56 nicht beschädigt wird.

Der Erdungskontakt 10 besteht aus zwei vormontierten Einheiten, von denen eine die Kontaktscheibe 22 gegebenenfalls mit der Zwischenscheibe 20 und die andere den Deckel 24 mit Schraubendruckfeder 30, Führung 36 sowie Kohlebürste 32 umfasst. Gegebenenfalls kann der Ring 44 Bestandteil der Einheit sein. Mit anderen Worten bestehen die jeweiligen Einheiten einerseits aus den drehenden und andererseits aus den stehenden Bestandteilen des Erdungskontaktes 10.

Als Materialien für die Kohlebürste 32 kommen zum Beispiel Kohlenstoff oder Kupfergraphit und für die Kontaktscheibe 32 gleiche Materialien oder Stahl in Frage.

## Patentansprüche

1. Erdungskontakt (10) zur Übertragung von Strömen zwischen feststehenden Fahrzeugiellen (14) eines elektrisch angetriebenen Fahrzeuges, insbesondere bestimmt für den Schienennahverkehr, und dessen drehender Radachse (12), vorzugsweise mit erdungskontaktseitig vorhandener koaxial zu ihrer Mittelachse (16) verlaufender zentraler Ausnehmung (18), umfassend eine mittelbar oder unmittelbar von der Radachse (12) ausgehende vorzugsweise die Ausnehmung abdeckende Kontaktscheibe (22), ein mit dem feststehenden Fahrzeugteil wie Lagergehäuse verbundene Abdeckung (24), von der ein kontaktscheibenfernliegend einen Bund (34) aufweisendes Kontaktelement (32) wie Kohlebürste ausgeht, sowie ein Druckelement wie Federelement (30), durch das das Kontaktelement und die Kontaktscheibe kraftbeaufschlagt miteinander wechselwirken, wobei das Druckelement von der Abdeckung ausgeht und das von der Mittelachse (16) der Radachse durchsetzte oder koaxial diese umgebende Kontaktelement in Richtung der Kontaktscheibe kraftbeaufschlagt,
**dadurch gekennzeichnet,**
**dass** das Kontaktelement (32) von einer von der Abdeckung (24) ausgehenden scheibenförmigen Führung (36) gleitend aufgenommen ist und dass der kontaktscheibenfernliegende Bund (34) des Kontaktelementes in Bezug auf die Führung ein Anschlag ist.

2. Erdungskontakt nach Anspruch 1,
**dadurch gekennzeichnet,**
**dass** das vorzugsweise eine Quaderform aufweisende Kontaktelement (32) kontaktflächenseitig zumindest eine Aussparung wie Schlitz (54) aufweist.

3. Erdungskontakt nach Anspruch 1 oder 2,
**dadurch gekennzeichnet,**
**dass** das Druckelement wie Schraubendruckfeder (30) gegenüber dem Kontaktelement (32) elektrisch isoliert ist und sich insbesondere in einer zentralen von der Mittelachse (16) durchsetzten Aussparung (38) abstützt, die bodenseitig einen elektrisch isolierenden Einsatz (40) aufweist oder als solcher ausgebildet ist, wobei der Einsatz Abstützung für das Druckelement ist.

4. Erdungskontakt nach zumindest einem der vorhergehenden Ansprüche,
**dadurch gekennzeichnet,**
**dass** das Druckelement (30) einen innenseitig von der Abdeckung (24), vorzugsweise mittig verlaufenden Vorsprung (28) als Fixierung zumindest bereichsweise umgibt.

5. Erdungskontakt nach zumindest einem der vorhergehenden Ansprüche,
**dadurch gekennzeichnet,**
**dass** die von dem Kontaktelement (32) durchsetzte scheibenförmige Führung (36) aus elektrisch isolierendem Material wie Hartgummi besteht und nicht zwingend eine axiale Führung für das Kontaktelement darstellt.

6. Erdungskontakt nach zumindest einem der vorhergehenden Ansprüche,
**dadurch gekennzeichnet,**
**dass** die Abdeckung (24) gegenüber dem feststehenden Gehäuseteil (14) über ein aus elektrisch isolierendem Material bestehenden Ring (44) beabstandet ist.

7. Erdungskontakt nach zumindest einem der vorhergehenden Ansprüche,
**dadurch gekennzeichnet,**
**dass** die Kontatkscheibe (22) über ein mittig diese durchsetzendes Befestigungselement (56) mit die Achse (12) bzw. die zentrale Ausnehmung (18) abdeckendem Zwischenscheibenelement (20) verbunden ist und dass das Kontaktelement (32) eine fluchtend auf das Befestigungselement ausgerichtete und dieses beabstandet umgebende Aussparung (60) wie Durchgangsloch aufweist, wobei insbesondere die Kontaktscheibe (22) gegenüber dem mit der Achse (12) verbundenen wie verschraubten Zwischenscheibenelement (20) verdrehgesichert ist.

8. Erdungskontakt nach zumindest einem der vorhergehenden Ansprüche,
**dadurch gekennzeichnet,**
**dass** die Abdeckung (24) wie schalenförmiges Deckelelement über den Zwischenring (44) durchsetzende Befestigungselemente wie Schrauben (26) mit dem feststehenden Fahrzeugteil (14) wie Lagergehäuse verbunden ist, wobei die Befestigungselemente gegenüber der Abdeckung elektrisch isoliert sind.

9. Erdungskontakt nach zumindest einem der vorhergehenden Ansprüche,
**dadurch gekennzeichnet,**
**dass** zwischen der Abdeckung (24) und dem Befestigungselement (26) eine aus elektrisch isolierendem Material bestehende Buchse (46) verläuft.

10. Erdungskontakt nach zumindest einem der vorhergehenden Ansprüche,
**dadurch gekennzeichnet,**
**dass** der Erdungskontakt (10) aus einer zwei Teile umfassenden vormontierten Einheit besteht, von denen das eine die Kontaktscheibe (22) und das andere die Abdeckung (24) mit dem Druckelement (30) und dem Kontaktelement (32) umfassen.

11. Erdungskontakt nach zumindest einem der vorhergehenden Ansprüche,
**dadurch gekennzeichnet,**
**dass** das Kontaktelement (32) und/oder die Kontaktscheibe (22) aus Kohlenstoff bestehen oder dieses enthalten und/oder dass das Kontaktelement (32) aus Bronzegraphit und/oder die Kontaktscheibe (22) aus Stahl bestehen.

## Claims

1. Earthing terminal (10) for transmission of currents between fixed vehicle parts (14) of an electrically driven vehicle, in particular intended for short-distance rail transport, and its rotating wheel axle (12), preferably with a central recess (18) provided on the earthing terminal side and running coaxially to its central axis (16), comprising a contact washer (22) extending indirectly or directly from the wheel axle (12) and preferably covering the recess, a cover (24) connected to the fixed vehicle parts such as the bearing housing and from which extends a contact element (32) such as a carbon brush at a distance from the contact washer and having a collar (34), and a pressure element such as a spring element (30) by which the contact element and the contact washer interact with one another with force application, where the pressure element extends from the cover and the contact element passed through by the central axis (16) of the wheel axle or coaxially surrounding it applies force in the direction of the contact washer,
**wherein**
the contact element (32) is held in sliding manner by a disk-shaped guide (36) extending from the cover (24), and wherein the contact element collar (34) at a distance from the contact washer is a stop for the guide.

2. Earthing terminal according to Claim 1,
**wherein**
the contact element (32) preferably having a block shape has at least one cutout such as a slot (54) on the contact surface side.

3. Earthing terminal according to Claim 1 or 2,
**wherein**
the pressure element such as a helical compression spring (30) is electrically insulated from the contact element (32) and is supported in particular in a central cutout (38) passed through by the central axis (16) which has on the bottom side an electrically insulated insert (40) or is designed as such, where said insert is a support for the pressure element.

4. Earthing terminal according to at least one of the previous claims,
**wherein**
the pressure element (30) surrounds at least in some areas a projection (28) as a fixing means on the inside of the cover (24) and preferably central.

5. Earthing terminal according to at least one of the previous claims,
**wherein**
the disk-shaped guide (36) passed through by the contact element (32) comprises electrically insulating material such as hard rubber and does not necessarily represent an axial guide for the contact element.

6. Earthing terminal according to at least one of the previous claims,
**wherein**
the cover (24) is at a distance from the fixed housing part (14) by a ring (44) comprising an electrically insulating material.

7. Earthing terminal according to at least one of the previous claims,
**wherein**
the contact washer (22) is connected by a fastening element (56) passing through it centrally to the intermediate washer element (20) covering the axle (12) or the central recess (18), and wherein the contact element (32) has a cutout (60) such as a through-hole aligned flush with the fastening element and surrounding said element at a distance, where in particular the contact washer (22) is secured against rotation relative to the intermediate washer element (20) connected, for example bolted, to the axle (12).

8. Earthing terminal according to at least one of the previous claims,
**wherein**
the cover (24) such as a shell-like lid element is connected to the fixed vehicle part (14) such as a bearing housing by fastening elements such as bolts (26) passing through the intermediate ring (44), where the fastening elements are electrically insulated from the cover.

9. Earthing terminal according to at least one of the previous claims,
**wherein**
a bushing (46) comprising an electrically insulating material is provided between the cover (24) and the fastening element (26).

10. Earthing terminal according to at least one of the previous claims,
**wherein**
the earthing terminal (10) comprises a pre-assembled unit having two parts, of which one part is the contact washer (22) and the other the cover (24) with the pressure element (30) and the contact element (32).

11. Earthing terminal according to at least one of the previous claims,
**wherein**
the contact element (32) and/or the contact washer (22) comprise or contain carbon and/or wherein the contact element (32) comprises bronze graphite and/or the contact washer (22) steel.

## Revendications

1. Contact de mise à la terre (10) pour la transmission de courants entre des parties fixes de véhicule (14) d'un véhicule à entraînement électrique, en particulier destiné au transport ferroviaire à courte distance, et ses essieux rotatifs (12), de préférence avec un évidemment (18) central du côté de la mise à la terre et coaxial par rapport à son axe médian (16), comprenant un disque de contact (22) partant directement ou indirectement de l'essieu (12) et couvrant de préférence l'évidemment, un couvercle (24) relié à la pièce fixe du véhicule tel qu'un logement de palier, duquel part un élément de contact (32), tel qu'un balai de charbon, présentant à distance du disque de contact un collet (34), ainsi qu'un élément de pression tel qu'un élément à ressort (30) au moyen duquel l'élément de contact et le disque de contact agissent l'un sur l'autre par force, sachant que l'élément de pression part du couvercle et que l'élément de contact traversé par l'axe médian (16) de l'essieu ou entourant celui-ci de façon coaxiale exerce une force en direction du disque de contact,
**caractérisé en ce que**
l'élément de contact (32) est contenu de manière coulissante par un guide en forme de disque (36) partant du couvercle (24) et que le collet (34) de l'élément de contact se trouvant à distance du disque de contact est une butée par rapport au guide.

2. Contact de mise à la terre selon la revendication 1,
**caractérisé en ce que**
l'élément de contact (32), présentant de préférence une forme parallélépipédique, présente du côté de la surface de contact au moins un creux (54) tel qu'une fente.

3. Contact de mise à la terre selon la revendication 1 ou 2,
**caractérisé en ce que**
l'élément de pression tel qu'un ressort de pression hélicoïdal (30) est électriquement isolé par rapport à l'élément de contact (32) et s'appuie dans un creux (38) central traversé par l'axe médian (16) qui présente du côté du sol un plateau isolant (40) ou une forme similaire, sachant que le plateau soutient l'élément de pression.

4. Contact de mise à la terre selon au moins une des revendications précédentes,
**caractérisé en ce que**
l'élément de pression (30) entoure au moins en partie une saillie (28) s'étendant sur la face intérieure du couvercle (24), de préférence au milieu, faisant office de fixation.

5. Contact de mise à la terre selon au moins une des revendications précédentes,
**caractérisé en ce que**
le guide en forme de disque (36) traversé par l'élément de contact (32) est constitué d'un matériau non conducteur d'électricité tel que de l'ébonite et ne représente pas obligatoirement un guide axial pour l'élément de contact.

6. Contact de mise à la terre selon au moins une des revendications précédentes,
**caractérisé en ce que**
le couvercle (24) est écarté de la partie fixe du boîtier (14) au moyen d'un anneau (44) constitué d'un matériau non conducteur d'électricité.

7. Contact de mise à la terre selon au moins une des revendications précédentes,
**caractérisé en ce que**
le disque de contact (22) est relié, au moyen d'un élément de fixation (56) traversant celui-ci en son milieu, à un élément de rondelle (20) couvrant l'essieu (12) ou l'évidemment central (18) et que l'élément de contact (32) présente un évidemment (60), tel qu'un trou débouchant, aligné sur l'élément de fixation et entourant celui-ci à une certaine distance, sachant en particulier que le disque de contact (22) est protégé de la torsion par rapport à l'élément de rondelle (20) relié, par exemple par vis, à l'essieu (12).

8. Contact de mise à la terre selon au moins une des revendications précédentes,
**caractérisé en ce que**
le couvercle (24), tel qu'un élément couvrant en forme de cuvette, est relié par l'intermédiaire des éléments de fixation traversant la rondelle (44), tels que des écrous (26), à la partie fixe du véhicule (14), telle que le logement de palier, sachant que les éléments de fixation sont électriquement isolés par rapport au couvercle.

9. Contact de mise à la terre selon au moins une des revendications précédentes,
**caractérisé en ce que**
une douille (46) constitué d'un matériau non conducteur s'étend entre le couvercle (24) et l'élément de fixation (26).

10. Contact de mise à la terre selon au moins une des revendications précédentes,
**caractérisé en ce que**
le contact de mise à la terre (10) est constitué d'une unité prémontée comprenant deux parties, dont l'une comprend le disque de contact (22) et l'autre le couvercle (24) avec l'élément de pression (30) et l'élément de contact (32).

11. Contact de mise à la terre selon au moins une des revendications précédentes,
**caractérisé en ce que**
l'élément de contact (32) et/ou le disque de contact (22) sont constitués de carbone ou en contiennent et/ou que l'élément de contact (32) est constitué de bronze et graphite et/ou le disque de contact (22) d'acier.
